# FASCICULE DE BREVET EUROPEEN

(11) **EP 1 315 579 B1**
(45) Date de publication et mention de la délivrance du brevet: **19.05.2004**
(21) Numéro de dépôt: 01967449.8
(22) Date de dépôt: 07.09.2001
(51) Int. Cl.: B05B 11/00

(54) **DISTRIBUTEUR DE PRODUIT LIQUIDE**
ABGABEVORRICHTUNG FÜR FLÜSSIGE PRODUKTE
LIQUID PRODUCT DISPENSER

(30) Priorité: 08.09.2000 FR 0011470
(43) Date de publication de la demande: 04.06.2003
(73) Titulaire: REXAM DISPENSING SYSTEMS, 76470 Le Tréport (FR)
(72) Inventeur: BOUGAMONT, Jean-Louis, F-76260 Eu (FR)
(74) Mandataire: Busnel, Jean-Benoît
(86) Numéro de dépôt international: PCT/FR2001/002781
(87) Numéro de publication internationale: WO 2002/020171

(56) Documents cités:
- WO-A-97/42124
- CH-A- 406 544
- DE-A- 19 729 516
- US-A- 5 429 275
- US-A- 5 664 703

## Description

La présente invention concerne un distributeur de produits liquides.

Il existe déjà un grand nombre de distributeurs du type comprenant un réservoir pourvu en partie supérieure d'un orifice d'évacuation obturé par un clapet d'admission et débouchant dans une chambre de dosage de volume variable communiquant via un clapet d'échappement avec un conduit d'éjection ménagé dans une tête de distribution.

Cependant, dans ces distributeurs, les variations de volume de la chambre de dosage et la nécessaire compression du produit qui l'occupe en vue de son éjection sont obtenues au moyen d'un piston travaillant axialement dans ladite chambre. Ce piston coopère généralement avec des moyens de rappel élastique sous forme d'un ou plusieurs ressorts hélicoïdaux métalliques.

Par ailleurs, les structures respectives de chacun des clapets sont notablement distinctes du fait que le clapet d'admission travaille sans contrainte à la différence du clapet d'échappement qui est soumis quant à lui aux fortes pressions régnant dans la chambre et qui fonctionne donc à la manière d'une soupape.

En outre, selon un mode de réalisation simple et très répandu, le clapet d'admission comporte une bille métallique au contact du produit.

Il en résulte que les distributeurs traditionnels sont composites car ils possèdent à la fois des pièces métalliques et des pièces en matières plastiques, ce qui pose des problèmes de fabrication, de montage et de recyclage et présente des risques de détérioration des qualités du produit.

Plus précisément, l'invention concerne un distributeur comprenant un réservoir pourvu, en partie supérieure, d'un orifice d'évacuation situé à l'extrémité d'une douille cylindrique obturé par un clapet d'admission et débouchant dans une chambre de dosage de volume variable délimitée par la paroi d'un soufflet au moins partiellement élastiquement déformable communiquant via un clapet d'échappement logé dans un collet prolongeant ladite chambre avec un conduit d'éjection ménagé dans une tête de distribution, les éléments mobiles du clapet d'admission et du clapet d'échappement étant identiques.

Le document WO 97/42124 divulgue un distributeur de ce type,
dans lequel les éléments mobiles des clapets d'admission et d'échappement se déplacent en translation pour la distribution du produit contenu dans le réservoir, leurs courses étant limitées par des butées. Le montage du clapet d'admission et du clapet d'échappement ne prend donc pas en compte le fait que ces deux clapets sont soumis à des contraintes différentes lors du fonctionnement du distributeur.

La présente invention vise à améliorer cet état de la technique, tout en utilisant une unique matière constitutive aisément recyclable.

Ce but est atteint grâce au fait que la hauteur de la douille qui reçoit le clapet d'admission est inférieure à la hauteur du collet qui reçoit le clapet d'échappement, de telle sorte que l'élément mobile du clapet d'échappement est monté sous contraintes alors que l'élément mobile du clapet d'admission possède une faible liberté de translation.

Selon un mode de réalisation spécifique, chacun desdits clapets possède une capsule tronconique obturante et élastiquement déformable prolongée par des ergots d'encliquetage délimitant entre eux des canaux pour le passage du produit.

Selon une autre variante, ledit réservoir est équipé d'une collerette dont la paroi latérale assure le guidage de la tête de distribution et son bord supérieur la retenue de ladite tête.

De préférence, le soufflet est fixé à la partie supérieure du réservoir.

Selon d'autres caractéristiques, ledit soufflet comporte un épaulement supérieur sur lequel prennent appui des ailettes de rigidification portées par ladite tête.

Le distributeur de l'invention possède une structure très simple et ergonomique constituée d'un nombre restreint de pièces. Il présente, en outre, l'avantage industriel et économique de pouvoir être réalisé par moulage (injection ou compression) en utilisant une seule et même matière plastique pour toutes les pièces constitutives, ce qui permet au surplus de préserver les qualités du produit.

La présente invention sera mieux comprise à la lecture de la description qui va suivre accompagnée des dessins sur lesquels.

La figure 1 représente une vue partielle en coupe d'un mode de réalisation du distributeur de l'invention.

Les figures 2A et 2B représentent des demi-vues en coupe des clapets respectivement d'admission et d'échappement du distributeur de la figure 1.

La figure 3 représente une vue en coupe d'une variante de réalisation du distributeur de la figure 1.

La figure 4 représente une vue de détail en perspective d'un élément mobile de clapet du distributeur de la figure 1.

Le distributeur de produits liquides représenté sur les figures comprend un réservoir en une ou plusieurs pièces (R - figure 1 ou R₁, R₂, R₃ - figure 3) pourvu, en partie supérieure, d'un orifice d'évacuation V obturé par un clapet d'admission a et débouchant dans une chambre de dosage 10 de volume variable. La chambre de dosage 10 communique, en outre, via un clapet d'échappement e, avec un conduit d'éjection C ménagé à l'intérieur d'une tête de distribution T formant ici bouton-poussoir.

La chambre 10 est délimitée par la paroi d'un soufflet 1 qui est au moins partiellement élastiquement déformable.

L'orifice d'évacuation V du réservoir R, R₂ est situé à l'extrémité d'une douille cylindrique D recevant le clapet d'admission a et faisant saillie dans la chambre 10.

Le clapet d'échappement e est, quant à lui, logé dans un collet 12 solidaire du soufflet 1, prolongeant la chambre de dosage 10 vers le haut et se raccordant coaxialement au conduit d'éjection C de la tête T.

Le réservoir R, R₂ est équipé d'une collerette r dont la paroi latérale assure le guidage de la tête T dans son déplacement axial. Le bord supérieur de la collerette est pourvu d'un jonc périphérique j assurant, par coopération avec une nervure complémentaire n, la retenue de la tête T sur le réservoir et le verrouillage de l'ensemble des composants du distributeur.

Dans le mode de réalisation de la figure 1, la tête T coiffe la collerette r par l'extérieur alors que, dans la variante de la figure 3, c'est la jupe latérale t de la tête T qui est engagée à l'intérieur de la collerette r.

Dans cette variante, un capot P est emmanché extérieurement avec un léger serrage radial sur la collerette r.

Le soufflet 1 est fixé à la partie supérieure du réservoir et, plus précisément, dans le mode de réalisation représenté sur la figure 1, à la partie inférieure de la collerette r au moyen de l'embase 13. La pression régnant à l'intérieur de la chambre 10 se traduit par une poussée radiale sur l'embase 13 qui renforce ainsi la tenue mécanique du soufflet 1.

Le soufflet 1 est réalisé de préférence avec une matière plastique rigide telle que du polypropylène.

Les coudes 11 du soufflet 1 possèdent une capacité de déformation élastique et notamment une flexibilité qui permet au soufflet 1 d'être comprimé par appui axial sur la tête T et de faire ainsi varier le volume de la chambre 10.

Le soufflet 1 comporte également un épaulement supérieur 14 sur lequel prennent appui des ailettes de rigidification 1 portées par la tête T.

Comme représenté sur les figures, les éléments mobiles 2a, 2e des clapets d'admission a et d'échappement e sont identiques.

Chacun de ces éléments a une structure du type représenté sur la figure 4.

Cette structure possède une capsule tronconique obturante 21 appuyant, au repos, sur les extrémités supérieures respectives de la douille D (figure 2A) et du collet 12 (figure 2B) dont le profil est biseauté. La capsule 21 est prolongée vers le bas par des ergots d'encliquetage 22 coopérant avec des butées 15, b ménagées respectivement sur la paroi supérieure interne du soufflet 1 et sur la partie inférieure de la douille D (voir figures 2A, 2B).

Les ergots 22 délimitent entre eux des canaux 20 pour le passage du produit liquide.

La hauteur de la douille D est inférieure à la hauteur du collet 12, de telle sorte que l'élément mobile 2e du clapet d'échappement e soit monté sous contraintes, alors que l'élément mobile 2a du clapet d'admission possède une faible liberté de translation d'amplitude x (voir figure 2A).

La remontée de l'élément 2a par dépression dans la chambre 10 d'une hauteur x par rapport à sa position de repos permet de dégager un espace intercalaire pour l'entrée de produit dans la chambre 10 entre le bord interne biseauté d de la douille D formant siège du clapet et la paroi latérale externe de la capsule 21. Par ailleurs, la capsule 21 est élastiquement déformable de façon à permettre sous l'effet de la pression créée dans la chambre 10, la sortie du produit liquide par le clapet d'échappement e entre la paroi externe 210 de la capsule 21 formant soupape et le bord interne biseauté 120 du collet 12 formant siège du clapet e (voir figure 2B).

La rigidité du collet 12 est, en outre, renforcée par la présence du conduit d'éjection C qui l'entoure coaxialement.

## Revendications

1. Distributeur de produits liquides du type comprenant un réservoir (R₁, R₂) pourvu, en partie supérieure, d'un orifice d'évacuation (V) situé à l'extrémité d'une douille cylindrique (D) obturé par un clapet d'admission (a) et débouchant dans une chambre de dosage (10) de volume variable délimitée par la paroi d'un soufflet (1) au moins partiellement élastiquement déformable communiquant via un clapet d'échappement (e) logé dans un collet (12) prolongeant ladite chambre (10) avec un conduit d'éjection (c) ménagé dans une tête de distribution (T), les éléments mobiles (2a, 2e) du clapet d'admission (a) et du clapet d'échappement (e) étant identiques, **caractérisé en ce que** la hauteur de la douille (D) qui reçoit le clapet d'admission (a) est inférieure à la hauteur du collet (12) qui reçoit le clapet d'échappement (e), de telle sorte que l'élément mobile (2e) du clapet d'échappement (e) est monté sous contraintes alors que l'élément mobile (2a) du clapet d'admission (a) possède une faible liberté de translation (X).

2. Distributeur selon la revendication 1, **caractérisé en ce que** les éléments mobiles (2a, 2e) des clapets possèdent une capsule tronconique (21) obturante et élastiquement déformable prolongée par des ergots d'encliquetage (22) délimitant entre eux des canaux (20) pour le passage du produit.

3. Distributeur selon l'une des revendications précédentes, **caractérisé en ce que** ledit réservoir est équipé d'une collerette (r) dont la paroi latérale assure le guidage de la tête de distribution (T) et son bord supérieur la retenue de ladite tête (T).

4. Distributeur selon la revendication 1 ou 2, **caractérisé en ce que** ledit soufflet (1) est fixé à la partie supérieure du réservoir.

5. Distributeur selon l'une des revendications précédentes, **caractérisé en ce que** ledit soufflet (1) comporte un épaulement supérieur (14) sur lequel prennent appui des ailettes de rigidification (I) portées par ladite tête (T).

## Patentansprüche

1. Spender für flüssige Stoffe, bestehend aus einem Behälter (R₁, R₂), der an seiner Oberseite mit einer sich am Ende einer zylinderförmigen Hülse (D) befindlichen Auslassöffnung (V) versehen ist, die durch ein Einlassventil (a) verschlossen wird und in eine Dosierkammer (10) mündet, deren veränderliches Volumen durch die Wand eines wenigstens zum Teil elastisch verformbaren Balgs (1) begrenzt wird, der über ein Auslassventil (e), das in einem die besagte Kammer (10) verlängernden Kragen (12) sitzt, mit einem in einem Sprühkopf (T) eingelassenen Ausstoßkanal (c) in Verbindung steht, wobei die beweglichen Elemente (2a, 2e) des Einlassventils (a) und des Auslassventils (e) identisch sind, **dadurch gekennzeichnet, dass** die Höhe der zur Aufnahme des Einlassventils (e) bestimmten Hülse (D) kleiner ist als die Höhe des zur Aufnahme des Auslassventils (e) bestimmten Kragens (12), so dass das bewegliche Element (2e) des Auslassventils (e) unter Spannung eingebaut ist, während das bewegliche Element (2a) des Einlassventils (a) ein leichtes Translationsspiel (X) aufweist.

2. Spender nach Anspruch 1, **dadurch gekennzeichnet, dass** die beweglichen Elemente (2a, 2e) der Ventile mit einer kegelstumpfartigen und elastisch verformbaren Verschlusskapsel (21) versehen sind, die in ihrer Verlängerung Schnapplaschen (22) trägt, deren Zwischenräume Kanäle (20) für den Durchlass des Produkts bilden.

3. Spender nach einem der vorgenannten Ansprüche, **dadurch gekennzeichnet, dass** besagter Behälter mit einem Bund (r) versehen ist, dessen Seitenwand zur Führung des Sprühkopfs (T) und dessen oberer Rand als Rückhalt für besagten Kopf (T) dient.

4. Spender nach Anspruch 1 oder 2, **dadurch gekennzeichnet, dass** besagter Balg (1) am Oberteil des Behälters befestigt ist.

5. Spender nach einem der vorgenannten Ansprüche, **dadurch gekennzeichnet, dass** besagter Balg (1) mit einer oberen Schulter (14) versehen ist, auf die sich die Versteifungsrippen (1) des besagten Kopfes (T) abstützen.

## Claims

1. A dispenser of liquid products of the type comprising a reservoir (R₁, R₂) provided, at the upper part, with an outlet orifice (V) situated at the end of a cylindrical bush (D) sealed by an inlet valve (a) and opening into a metering chamber (10) of variable volume delimited by the wall of an at least partially resiliently deformable bellows (1) communicating via an outlet valve (e) accommodated in a neck (12) extending said chamber (10) with an ejection duct (c) formed in a distribution head (T), the mobile elements (2a, 2e) of the inlet valve (a) and of the outlet valve (e) being identical, **characterised in that** the height of the bush (D) which receives the inlet valve (a) is lower than the height of the neck (12) which receives the outlet valve (e), in such a way that the mobile element (2e) of the outlet valve (e) is mounted under stress while the mobile element (2a) of the inlet valve (a) exhibits slight translational freedom (X).

2. A dispenser according to claim 1, **characterised in that** the mobile elements (2a, 2e) of the valves comprise frustoconical sealing and resiliently deformable caps (21) extended by snap lugs (22) defining between them channels (20) for passage of the product.

3. A dispenser according to one of the preceding claims, **characterised in that** said reservoir is equipped with a flange (r), whose lateral wall ensures guidance of the distribution head (T) and its upper edge ensures retention of said head (T).

4. A dispenser according to claim 1 or claim 2, **characterised in that** said bellows (1) are fixed to the upper part of the reservoir.

5. A dispenser according to one of the preceding claims, **characterised in that** said bellows (1) comprise an upper shoulder (14) on which rest the stiffening wings (1) borne by said head (T).
